# EUROPÄISCHE PATENTSCHRIFT

(11) **EP 1 757 894 B1**
(45) Veröffentlichungstag und Bekanntmachung des Hinweises auf die Patenterteilung: **24.03.2010**
(21) Anmeldenummer: 06016079.3
(22) Anmeldetag: 02.08.2006
(51) Int. Cl.: F41A 9/37, F41A 9/02

(54) **Vorrichtung zur Identifizierung des Munitionstyps einer Munition**
Device for identifying the ammunition type
Dispositif d'identification de type d'une munition

(30) Priorität: 26.08.2005 DE 102005040407
(43) Veröffentlichungstag der Anmeldung: 28.02.2007
(73) Patentinhaber: Rheinmetall Waffe Munition GmbH, 29345 Unterlüss (DE)
(72) Erfinder: Holzer, Manuel, 78628 Rottweil (DE); Langenbacher, Werner, 78737 Floum-Winzeln (DE); Schneider, Hubert, 78661 Dietingen (DE)
(74) Vertreter: Dietrich, Barbara

(56) Entgegenhaltungen:
- EP-A1- 0 467 754
- WO-A-97/26502
- WO-A2-89/12796
- DE-A1- 3 830 903
- DE-A1- 4 137 819
- DE-A1-102004 025 742
- FR-A1- 2 668 253

## Beschreibung

Die Erfindung betrifft eine Vorrichtung zur Erkennung bzw. Identifizierung einer Munition insbesondere bei der Zuführung unterschiedlicher Munitionstypen zu einer Waffe.

Zweck derartiger Erkennungen und Identifizierungen sind das Auslesen von Munitionsdaten beispielsweise für die Berechnung von Aufsatz- und Vorhaltewinkel, die verwechslungsfreie Zuführung des jeweils ausgewählten Munitionstyps sowie die Weiterleitung dieser Daten an das Waffensystem und einen Feuerleitrechner.

Bekanntlich werden Maschinenkanonen, die mit einer hohen Kadenz arbeiten, durch einen Munitionsbehälter mit unterschiedlichen Munitionstypen versorgt. Diese werden für verschiedene Zielbekämpfungen benötigt. Je nach Vorgabe eines Bedieners wird dann für die jeweilige Aufgabe die entsprechende Munition verschossen. Unterschiedliche Munitionstypen können dabei Luft-Luft Kampfmunition, Luft-Boden Kampfmunition und / oder Übungsmunition sein. Auch Exerziermunition oder Impulskartuschen sowie nichtletale Munitionen sind möglich. In der Regel handelt es sich bei dieser Munitionszuführung um ein in sich geschlossenes, umlaufendes Munitionstransportsystem, bei dem in einer Zuführposition die Munition über einen Zuführstern einer Trommel der Waffe übergeben wird.

Aus der DE 41 37 819 A1 ist eine Vorrichtung zum Identifizieren von Munition bekannt, die eine Datenverarbeitungsanlage mit einer Lese- und / oder Schreibeinrichtung umfasst. An der Munition ist ein Datenträger angeordnet, der mit der Datenverarbeitungsanlage kommuniziert. Die Datenträger können als ROM und / oder RAM Speicher, Transponder oder als Bar- oder Farbcodes ausgebildet und auf der Oberfläche der Munition oder in dieser integriert sein.

In der DE 38 30 903 C2 sind ein Verfahren zur Erkennung von unterschiedlichen Munitionstypen sowie eine Munition offenbart. Da für einen Waffentyp unterschiedliche Munitionsarten von unterschiedlichen Herstellern bestehen und dementsprechend bei Abschuss der Munition auch unterschiedliche Schiessergebnisse zu erwarten sind, wird vorgeschlagen, ein Erkennungssystem, beispielsweise eine optische, elektronische oder mechanische Sensorik, in das Waffensystem einzubinden. In einer bevorzugten Variante wird die Waffe entsprechend der zugeführten Munition mittels einer Stelleinrichtung selbsttätig auf entsprechende Einstellwerte eingestellt. Auch hier werden Aussagen, wo das Erkennungssystem integriert ist, nicht gemacht.

Die EP 0 467 754 A1 beschäftigt sich mit einer Steuervorrichtung zum automatischen Laden eines Geschützes eines Panzerfahrzeugturms, die so genannte Auswahlmittel für die Beschaffenheit der zu verwendeten Munition aufweist und elektronische Mittel zur Verwaltung der Munition besitzt. Die Auswahlmittel ermöglichen dabei das Magazin zu lesen und neu zu konfigurieren. Mittel zum Erkennen des Munitionstyps sind an jedem Magazinplatz angeordnet.

Mit der DE 10 2004 025 742 A1 wird eine Einrichtung zur Zuführung von Treibladungen zu einer schweren Waffe publiziert, die an jedem Aufnahmeelement einer Treibladungskette Sensorelemente zur Feststellung der Modulart und des Füllgrades angeordnet sind. Die Sensorelemente weisen um den Umfang der Schalen geführte Federstreifen mit einem durch eine Öffnung der Schale ragende Abtastelemente auf. Jedem Federstreifen ist an seiner Außenseite ein Näherungssensor oder -schalter gegenüberliegend zugeordnet.

Diese Problematik der Einbindung eines Erkennungssystems in ein Waffensystem ist Gegenstand der Erfindung, die sich die Aufgabe stellt, eine Vorrichtung zur Munitionstyperkennung anzugeben, die auch unter extremen Bedingungen, wie Schmutz und hohe Temperaturen, funktionsfähig ist.

Gelöst wird die Aufgabe durch die Merkmale des Patentanspruchs 1, 2 oder 3. Vorteilhafte Ausgestaltungen sind in den Unteransprüchen enthalten.

Der Erfindung liegt die Idee zugrunde, eine Erkennungseinrichtung im Bereich der Munitionsübergabe an die Waffe einzubinden. Dies sollte in der Regel ein umlaufendes Zuführsystem voraussetzen. Die Zuführung kann beispielsweise über eine Becherkette erfolgen, welche die Munition aufnimmt, oder wie es bei Waffenanlagen mit hoher Kadenz bekannt ist, durch ein Munitions- Transport- System (MTS). Diese Erkennungseinrichtung hat die Aufgabe, die für eine Zielbekämpfung benötigte Munition zu erkennen und in Weiterführung der Erfindung deren Position in der Becherkette oder dem MTS zu bestimmen. Daher muss die Erkennungseinrichtung zur Munition derart ausgerichtet sein, dass diese die Information auslesen kann, was vorzugsweise in der Zuführ- bzw. Munitionsübergabeposition erfolgt.

Um evtl. starken Erschütterung entgegenzuwirken, werden die gesamten elektronischen und optischen Bauteile der Erkennungshardware in einer Hartplastikschale eingebunden. Für den Einsatz bei extremen Temperaturen wird die Erkennungshardware zusätzlich mit einer zweiten Hartplastikschale umgossen. Um die komplette Erkennungshardware luftdicht und kratzfest einzuschließen, wird an die zweite Schale eine 2 bis 3 mm dicke Glasscheibe mit Dichtungen angebracht. Die Luft zwischen erster und zweiter Hartplastikschale dient als Isolator, zumal Luft ein schlechter Wärmeleiter ist. Zudem wird damit gewährleistet, dass die Erkennungshardware gegen Schmutz und Feuchtigkeit geschützt ist. Die Glasscheibe sollte dagegen immer sauber gehalten werden, da ansonsten kein störungsfreier Lesebetrieb gewährleistet werden kann. Dabei muss besonders darauf geachtet werden, dass die Putzelemente nicht zu hart sind, da die Glasscheibe sonst verkratzt wird und dadurch der Lesebetrieb gestört werden kann.

Bei der Nutzung eines MTS beispielsweise bei einer Tommelwaffe, besteht eine Möglichkeit darin, die Erkennungseinrichtung zum Zuführstern des MTS auszurichten.

Als bevorzugte Position der Erkennungs-Hardware ist in Weiterführung der Erfindung der Innenraum des Zuführsterns des MTS vorgesehen. Die Konstruktion des Sterns wird dazu so ausgelegt, dass der Innenraum hohl ist und trotzdem eine ausreichende Festigkeit vorliegt. Für die Nutzung der Hardware im Innenraum sind Aussparungen im Stern konstruiert, um die Informationen auf den Patronen bzw. Munition zu detektieren. Die Aussparungen des Sterns ergeben sich aus der verwendeten Erkennungshardware und können angepasst werden.

Der Zugang von einer Seite zum Innenraum des Zuführsterns von außen ist bei der Konstruktion der Lagerungen, Zahnräder und dem Gehäuse des MTS berücksichtigt. Das Gehäuse hat vorzugsweise eine rechteckige Aussparung, um somit die Anbringung von Halterungen und die Stormversorgung von außen für eine evtl. Elektronik im Inneren des Zuführsterns zu realisieren.

Als Erkennungshardware können mechanische, elektronische sowie optische Systeme dienen. Bevorzugt wird jedoch ein Barcodesystem verwendet. Ein Barcode enthält Informationen, die nach einer bestimmten Vorschrift verschlüsselt werden. Er stellt dieses Datenmaterial innerhalb des Barcodefeldes in Form von vertikalen Strichen unterschiedlicher Breite und Zwischenräumen (Lücken) graphisch dar. Neben linearen Barcodes mit gängigen Laserscannern oder linearen CCD - Detektoren sind auch gestapelte und Matrix- Codes verwendbar. Um alle Informationsschichten des Stapels zu erfassen, sind zweidimensionale Lesesysteme - also Kameras oder 2D- Detektoren, verwendbar. In der bevorzugten Ausführung wird ein eindimensionaler Barcode genutzt, da dieser von allen Seiten und zu jeder Winkelstellung lesbar ist, sowie ein herkömmlicher Barcodelaser eingesetzt.

Der Informationsträger befindet sich in der bevorzugten Variante der Barcode, radial auf /um der Munition. Um den Informationsträger vor Beschädigungen durch Antriebs- und Führungselemente des MTS zu schützen, wird die Anordnung des Trägers in der Mitte der Munition favorisiert.

Neben dem Munitionstyp, damit das System den geeigneten Geschosstyp wählen kann, sollten die Losnummer, wegen evtl. Schwankungen der relevanten Kerngrößen (Druck, Geschwindigkeit, Temperatur), die Geschwindigkeit v₀ und wenn nicht in der Losnummer enthalten, das Herstelldatum und der Hersteller auf dem Informationsträger (Code) vermerkt sein. Die Geschwindigkeit v₀ ist für die genaue Berechnung der Abschusswinkel (Azimut und Elevation) von Bedeutung. Die Anfangsgeschwindigkeit im Barcode dient beispielsweise als Referenzgeschwindigkeit zu der in der Losnummer hinterlegten Geschwindigkeit. Abweichungen sind dann wichtig für die Berechnung der Abschusswinkel. Das Herstelldatum dient beispielsweise dazu, die bisherige Lagerzeit der Munition berücksichtigen zu können.

Anhand eines Ausführungsbeispiels mit Zeichnung soll die Erfindung näher erläutert werden. Wenngleich sich die nachfolgenden Ausführungen auf die Zuführung für eine Trommelwaffe beziehen, ist die Anwendung auch auf Waffensysteme mit einer andersartigen, insbesondere umlaufenden Munitionszuführung, wie beispielsweise mittels einer Becherkette, welche die Munition trägt, und Schwingen oder dergleichen, die die Munition von dieser Zuführung an die Waffe geben, anwendbar.

Es zeigt
- Fig. 1: eine erste Variante der Anordnung eines Erkennungssystems im Bereich des Munitions- Transport- Systems,
- Fig. 2: eine vergrößerte Darstellung des Erkennungssystems aus Fig. 1,
- Fig. 3: eine weitere Variante der Anordnung des Erkennungssystems im Bereich des Munitions- Transport- Systems,
- Fig. 4: eine vergrößerte Darstellung der Anordnung des Erkennungssystems aus Fig. 3 im Zuführstern,
- Fig. 5: ein Prinzip der Erkennung der Information auf einer Munition.

In Fig. 1 ist ein Munitions- Transport- System (MTS) 1 mit Munition 2 dargestellt. Das MTS 1 ist im vorliegenden Fall eine Art umlaufendes Kettenfördersystem, das von einem starren Kasten 1.1 umschlossen wird und bietet Platz für die Munitionen 2, die in einer Art Kreisfördersystem bewegt werden. Ein Zuführstern 3 führt die Munition 2 mit Hilfe eines nicht näher dargestellten Schiebers einer Revolver-Kammer (Trommel 20) einer Waffe zu. Die Munition 2 kann unterschiedliche Munitionstypen beinhalten.

Das Erkennungssystem 4 ist in einer ersten Variante nach Fig. 1 am / im Munitions-Transport-System 1 oberhalb des Zuführsterns 3 in einer Zuführposition integriert, so dass es die Daten 18 von der Oberfläche der Munition auslesen kann.

Insbesondere zur Erhaltung der Funktionsfähigkeit des Erkennungssystems 4 im Waffensystem mit hoher Kadenz ist vorgesehen, dass dieses in einem Gehäuse 10 geschützt gehalten wird. Das Gehäuse 10 weist dazu vorzugsweise zwei Hartschalen 11, 12 auf, zwischen denen ein Zwischenraum 13 mit Luft ausgefüllt ist. Abgeschlossen wird das Gehäuse 10 vorderseitig mit einer Glasscheibe 14, durch die der Detektionsstrahl 15 hindurch treten kann. Nicht näher dargestellt sind hier Reinigungsbürsten, welche die Glasscheibe 14 reinigen.

In der bevorzugten Ausführung nach Fig. 3 ist das Erkennungssystem 4 im Zuführstern 3 integriert. Durch Schlitzöffnungen 3.1 im Zuführstern 3 (Fig. 4) können die Daten der jeweiligen Munition 2 ausgelesen werden. Der Zuführstern 3 rotiert dabei um das feststehende Erkennungssystem 4, welches innerhalb einer hohlen Baueinheit 16 im Zuführstern 3 gelagert ist (Fig.5).

Als Erkennungssystem 4 wird ein Barcodescanner befürwortet, der mittig im Zuführstern 3 positioniert ist. Die Aussparungen bzw. Schlitzöffnungen 3.1 sind den optimalen Lesebedingungen des Laserstrahls 15 angepasst. Bewährt hat sich ein Öffnungswinkel der Aussparungen 3.1 von 30° bis 35°. Die Glasscheibe 14 wird in dieser Ausführung nach jeder 72° Winkeldrehung mit einer Art Bürste oder Wischer 17 gereinigt.

Fig. 4 zeigt in einer leicht vergrößerten Darstellung den Zuführstern 3 mit dem Erkennungssystem 4. Dieses ist auf die im Zuführstern 3 liegende Munition 2 (bevorzugt in der Übergabeposition zur Trommel 20) ausgerichtet. Der Strahl 15 tritt dabei durch die Schlitzöffnung 3.1.

Fig. 5 zeigt die Lagerung des Erkennungssystems 4 im Zuführstern 3 sowie das Zusammenspiel der Information (Barcode) 18 auf der Munition 2 mit dem Erkennungssystem 4.

Fig. 6 gibt das Prinzip der Abtastung der Information 18 von der Munition 2 an. Mit Hilfe des Laserstrahls 15 wird die Information ausgelesen und zur Weiterverarbeitung beispielsweise an einen waffenseitigen Rechner (nicht näher dargestellt) gegeben.

Im Falle einer Rückführung der leeren Hülsen oder nicht verschossener Munition in das MTS 1, wenn es sich bei der Munition also nicht um hülsenlose Geschosse handelt, wird softwaremäßig sichergestellt, dass dies im waffenseitigen Rechner bei der weiteren Munitionszuführung berücksichtigt wird.

## Patentansprüche

1. Vorrichtung zur Identifizierung des Munitionstyps einer Munition (2), welche durch ein umlaufendes Munitions- Transport- System (1) einer Waffe, insbesondere einer Maschinenkanone zugeführt wird, wobei das Munitions- Transport- System (1) als Becherkette ausgebildet ist und eine Erkennungseinrichtung (4) zumindest im Bereich der Munitionsübergabe zur Waffe eingebunden ist, so dass es die Information (18) über die Munition (2) von der Oberfläche der jeweiligen Munition (2) auslesen kann, **dadurch gekennzeichnet, dass** das Erkennungssystems (4) in einem Gehäuse (10) geschützt gehalten wird, wobei das Gehäuse (10) zwei Hartschalen (11, 12) aufweist, zwischen denen ein Zwischenraum (13) eingebunden ist, der beispielsweise mit Luft ausgefüllt ist, und vorderseitig mit einer Glasscheibe (14) verschlossen ist, durch die der Detektionsstrahl (15) des Erkennungssystems (4) hindurch treten kann.

2. Vorrichtung zur Identifizierung des Munitionstyps einer Munition (2), welche durch ein umlaufendes Munitions- Transport- System (1) einer Waffe, insbesondere einer Maschinenkanone, über einem Zuführstern (3) zugeführt wird und ein Erkennungssystem (4) am oder im Munitions- Transport- System (1) eingebunden ist, wobei das Erkennungssystem (4) oberhalb des Zuführsterns (3) in einer Zuführposition angebracht ist, so dass es die Information (18) über die Munition (2) von der Oberfläche der jeweiligen Munition (2) auslesen kann, **dadurch gekennzeichnet, dass** das Erkennungssystems (4) in einem Gehäuse (10) geschützt gehalten wird, wobei das Gehäuse (10) zwei Hartschalen (11, 12) aufweist, zwischen denen ein Zwischenraum (13) eingebunden ist, der beispielsweise mit Luft ausgefüllt ist, und vorderseitig mit einer Glasscheibe (14) verschlossen ist, durch die der Detektionsstrahl (15) des Erkennungssystems (4) hindurch treten kann.

3. Vorrichtung zur Identifizierung des Munitionstyps einer Munition (2), welche durch ein unlaufendes Munitions- Transport- System (1) über einen Zuführstern (3) einer Waffe, insbesondere einer Maschinenkanone, zugeführt wird und eine Erkennungseinrichtung (4) im Munitions- Transport- System (1) eingebunden ist, **dadurch gekennzeichnet, dass** das Erkennungssystem (4) im Innenraum des Zuführsterns (3) angebracht ist, wozu der Zuführstern (3) Schlitzöffnungen (3.1) aufweist, durch die die Information (18) über die Munition von der Oberfläche der jeweiligen Munition (2) ausgelesen werden kann.

4. Vorrichtung nach Anspruch 3, **dadurch gekennzeichnet, dass** das Erkennungssystems (4) in einem Gehäuse (10) geschützt gehalten wird, wobei das Gehäuse (10) vorzugsweise zwei Hartschalen (11, 12) aufweist, zwischen denen ein Zwischenraum (13) eingebunden ist, der beispielsweise mit Luft ausgefüllt ist, und vorderseitig mit einer Glasscheibe (14) verschlossen ist, durch die der Detektionsstrahl (15) des Erkennungssystems (4) hindurch treten kann.

5. Vorrichtung nach Anspruch 1, **dadurch gekennzeichnet, dass** das Munitions -TransportSystem (1) ein in einem Kasten befindliches umlaufendes Kettensystem ist.

6. Vorrichtung nach einem der Ansprüche 1 bis 5, **dadurch gekennzeichnet, dass** die Information (18) neben dem Munitionstyp, durch die Losnummer und / oder relevante Kerngrößen, wie Druck, Geschwindigkeit, Temperatur, und / oder die Geschwindigkeit v₀ und / oder, wenn nicht in der Losnummer enthalten, das Herstelldatum und der Hersteller gebildet wird.

7. Vorrichtung nach einem der Ansprüche 1 bis 6, **dadurch gekennzeichnet, dass** die Glasscheibe (14) des Gehäuses (10) mittels Bürsten oder Wischer regelmäßig gereinigt werden kann.

8. Vorrichtung nach einem der vorgenannten Ansprüche 1 bis 7, **dadurch gekennzeichnet, dass** die Erkennungshardware des Erkennungssystems (4) ein elektronisches oder optisches System ist.

9. Vorrichtung nach Anspruch 8, **dadurch gekennzeichnet, dass** die Erkennungshardware ein Barcodelaser ist.

10. Vorrichtung nach Anspruch 9, **dadurch gekennzeichnet, dass** die Information (18) auf der Oberfläche der Munition (2) ein Barcode ist.

## Claims

1. Apparatus for identification of the munition type of a munition (2) which is supplied to a weapon, in particular to a machinegun, by means of a revolving munition transport system (1), wherein the munition transport system (1) is in the form of a cup chain and an identification device (4) is included at least in the area of the munition transfer to the weapon, such that it can read the information (18) relating to the munition (2) from the surface of the respective munition (2), **characterized in that** the identification system (4) is held protected in a housing (10), wherein the housing (10) has two hard shells (11, 12) between which an intermediate space (13) is included which, for example, is filled with air and is closed at the front end by a glass pane (14), through which the detection beam (15) of the identification system (4) can pass.

2. Apparatus for identification of the munition type of a munition (2) which is supplied via a feed star (3) to a weapon, in particular to a machinegun, by means of a revolving munition transport system (1), and an identification system (4) is included on or in the munition transport system (1), wherein the identification system (4) is fitted above the feed star (3) in a feed position such that it can read the information (18) relating to the munition (2) from the surface of the respective munition (2), **characterized in that** the identification system (4) is held protected in a housing (10), wherein the housing (10) has two hard shells (11, 12) between which an intermediate space (13) is included which, for example, is filled with air and is closed at the front end by a glass pane (14), through which the detection beam (15) of the identification system (4) can pass.

3. Apparatus for identification of the munition type of a munition (2) which is supplied via a feed star (3) to a weapon, in particular to a machinegun, by means of a revolving munition transport system (1), and an identification device (4) is included in the munition transport system (1), **characterized in that** the identification system (4) is fitted in the interior of the feed star (3), for which purpose the feed star (3) has slotted openings (3.1) through which the information (18) relating to the munition can be read from the surface of the respective munition (2).

4. Apparatus according to Claim 3, **characterized in that** the identification system (4) is held protected in a housing (10), wherein the housing (10) preferably has two hard shells (11, 12), between which an intermediate space (13) is included which, for example, is filled with air and is closed at the front end by a glass pane (14) through which the detection beam (15) of the identification system (4) can pass.

5. Apparatus according to Claim 1, **characterized in that** the munition transport system (1) is a revolving chain system located in a box.

6. Apparatus according to one of Claims 1 to 5, **characterized in that** the information (18) is formed not only by the munition type but by the batch number and/or relevant core variables such as pressure, speed, temperature and/or the speed v₀ and/or, if not included in the batch number, the date of manufacture and the manufacturer's name.

7. Apparatus according to one of Claims 1 to 6, **characterized in that** the glass pane (14) in the housing (10) can be cleaned regularly by means of brushes or wipers.

8. Apparatus according to one of the previously mentioned Claims 1 to 7, **characterized in that** the identification hardware of the identification system (4) is an electronic or optical system.

9. Apparatus according to Claim 8, **characterized in that** the identification hardware is a barcode laser.

10. Apparatus according to Claim 9, **characterized in that** the information (18) on the surface of the munition (2) is a barcode.

## Revendications

1. Dispositif d'identification du type d'une munition (2) qui est amenée à une arme, en particulier un canon automatique, par un système rotatif (1) de transport de munitions,
le système (1) de transport de munitions étant configuré comme chaîne à godets et présentant un dispositif de reconnaissance (4) au moins dans la zone occupée par le transfert des munitions vers l'arme, de telle sorte que le dispositif puisse lire sur la surface de la munition (2) l'information (18) concernant la munition (2) concernée,
**caractérisé en ce que**
le système de reconnaissance (4) est protégé dans un boîtier (10) et
**en ce que** le boîtier (10) présente deux coques dures (11, 12) qui enferment un espace intermédiaire (13) rempli par exemple d'air et fermé sur le côté avant par une vitre (14) que le faisceau de détection (15) du système de reconnaissance (4) peut traverser.

2. Dispositif d'identification du type d'une munition (2) qui est amenée à une arme, en particulier un canon automatique, par un système rotatif (1) de transport de munitions par l'intermédiaire d'une étoile d'amenée (3),
un système de reconnaissance (4) étant prévu sur ou dans le système (1) de transport de munitions, le système de reconnaissance (4) étant installé dans une position d'amenée située au-dessus de l'étoile d'amenée (3) de telle sorte que le dispositif puisse lire sur la surface de la munition (2) l'information (18) concernant la munition (2) concernée,
**caractérisé en ce que**
le système de reconnaissance (4) est protégé dans un boîtier (10) et
**en ce que** le boîtier (10) présente deux coques dures (11, 12) qui enferment un espace intermédiaire (13) rempli par exemple d'air et fermé sur le côté avant par une vitre (14) que le faisceau de détection (15) du système de reconnaissance (4) peut traverser.

3. Dispositif d'identification du type d'une munition (2) qui est amenée à une arme, en particulier un canon automatique, par un système rotatif (1) de transport de munitions par l'intermédiaire d'une étoile d'amenée (3), un système de reconnaissance (4) étant prévu dans le système (1) de transport de munitions,
**caractérisé en ce que**
le système de reconnaissance (4) est installé dans l'espace intérieur de l'étoile d'amenée (3), l'étoile d'amenée (3) présentant dans ce but des ouvertures (3.1) en fente par lesquelles l'information (18) concernant la munition peut être lue à la surface de la munition (2) concernée.

4. Dispositif selon la revendication 3, **caractérisé en ce que** le système de reconnaissance (4) est protégé dans un boîtier (10) et **en ce que** le boîtier (10) présente deux coques dures (11, 12) qui enferme un espace intermédiaire (13) rempli par exemple d'air et fermé sur le côté avant par une vitre (14) que le faisceau de détection (15) du système de reconnaissance (4) peut traverser.

5. Dispositif selon la revendication 1, **caractérisé en ce que** le système (1) de transport de munitions est un système à chaîne sans fin placé dans un caisson.

6. Dispositif selon l'une des revendications 1 à 5, **caractérisé en ce qu'**en plus du type de munition, l'information (18) est constituée du numéro du lot et/ou de grandeurs caractéristiques pertinentes, par exemple la pression, la vitesse, la température et/ou la vitesse v₀ et/ou, si elles ne sont pas reprises dans le numéro du lot, la date de fabrication et le fabricant.

7. Dispositif selon l'une des revendications 1 à 6, **caractérisé en ce que** la vitre (14) du boîtier (10) peut être nettoyée régulièrement au moyen de brosses ou d'essuie-glace.

8. Dispositif selon l'une des revendications 1 à 7 qui précèdent, **caractérisé en ce que** le matériel de reconnaissance du système de reconnaissance (4) est un système électronique ou optique.

9. Dispositif selon la revendication 8, **caractérisé en ce que** le matériel de reconnaissance est un laser de lecture de codes à barres.

10. Dispositif selon la revendication 9, **caractérisé en ce que** l'information (18) placée à la surface de la munition (2) est un code à barres.
